# EUROPÄISCHE PATENTSCHRIFT

(11) **EP 0 997 092 B1**
(45) Veröffentlichungstag und Bekanntmachung des Hinweises auf die Patenterteilung: **30.07.2003**
(21) Anmeldenummer: 99121229.1
(22) Anmeldetag: 23.10.1999
(51) Int. Cl.: A47J 27/04, F22B 1/28

(54) **Einspritzdampferzeuger für Kleingeräte**
Steam generator of the injection type for small appliances
Générateur de vapeur du type à injection pour des appareils de petite taille

(30) Priorität: 26.10.1998 DE 29819024 U
(43) Veröffentlichungstag der Anmeldung: 03.05.2000
(73) Patentinhaber: Buchmann, Richard, Dr.-Ing., 73337 Bad Überkingen (DE)
(72) Erfinder: Buchmann, Richard, Dr.-Ing., 73337 Bad Überkingen (DE)
(74) Vertreter: Schubert, Siegmar, Dipl.-Ing.

(56) Entgegenhaltungen:
- DE-A- 3 914 683
- DE-A- 4 312 793
- FR-A- 2 582 028

## Beschreibung

Die Erfindung betrifft einen Einspritzdampferzeuger für Kleingeräte.

Bekannte Dampferzeuger zum Erzeugen von Wasserdampf, die eine mit einer Dampfabgabeleitung verbundene Dampfkammer, einen in der Dampfkammer angeordneten, beheizbaren Wärmespeicher und eine mit der Wasserzufuhrleitung verbundene Einspritzeinrichtung zum Einspritzen von Wasser in die Dampfkammer umfassen, wobei die Einspritzeinrichtung gemäß dem Prinzip der DE 39 14 683 C2 eine relativ zur Dampfkammer in eine und aus einer Einspritzstellung bewegbare Düse enthält, haben deutliche Vorteile gegenüber Dampferzeugern mit Dampfkessel wie: Betrieb mit Leitungswasser ohne Verkalkungsprobleme, schnelle Aufheizzeit, Nachfüllen des Wassers während des Betriebs, keine Explosionsgefahr, kein Magnetventil im Dampfaustritt.

Solche bekannte Einspritzdampferzeuger bestehen im einzelnen aus einer dickwandigen, beheizten und vorzugsweise zylinderförmig-aufrechtstehenden Dampfkammer mit einer außerhalb der Dampfkammer angeordneten und senkrecht zur Zylindermantelwandung hin- und herfahrbaren Wasser-Einspritzdüse. Bei einer Dampfanforderung bewegt sich die Einspritzdüse auf die Dampfkammer zu und verschließt in ihrer Endposition eine Einspritzöffnung in der Dampfkammerwand druckdicht. Wenn jetzt durch die Düse Wasser in die erhitzte Dampfkammer gesprüht wird, bildet sich schlagartig Dampf. Der Dampf strömt durch eine stets geöffnete Austrittsöffnung zum Verbraucher. Je kleiner der Querschnitt dieser Austrittsöffnung ist, um so höher wächst bei zeitlich konstanter Wassereinspritzmenge der Dampfdruck in der Dampfkammer während der Dampfabgabe an. Die Dampferzeugung endet mit der Beendigung des Wassereinspritzens. Nach jeder Dampfanforderung wird durch das Zurückfahren der Düse in ihre Ruhestellung die Einspritzöffnung in der Dampfkammerwand geöffnet, was mit einem Austreten von Restdampf an der Einspritzöffnung verbunden sein kann. Befindet sich der Einspritzdampferzeuger in einem geschlossenen Gehäuse, kann es aufgrund dieses Restdampfes zu Kondenswasserbildung in dem Gehäuse kommen.

Demnach liegt der vorliegenden Erfindung die Aufgabe zugrunde, Kondenswasserbildung in unmittelbarer Umgebung des Einspritzdampferzeugers, insbesondere in einem Gehäuse, in das der Einspritzdampferzeuger eingebaut ist,möglichst weitgehend zu vermeiden.

Diese Aufgabe wird durch die in Anspruch 1 angegebene Erfindung gelöst.

Eine alternative Lösung ist in Anspruch 5 angegeben.

Eine sichere Methode, den Restdampf gezielt nach außen zu führen, wird im folgenden anhand einer Zeichnung mit drei Figuren beschrieben. Es zeigt:
- Fig. 1: eine erste Ausführungsform des Einspritzdampferzeugers in Ruhestellung sowie in Einspritzstellung, und zwar jeweils unten im Längsschnitt und oben als Schnitt in Höhe der Düse;
- Fig. 2a: eine zweite Ausführungsform des Einspritzdampferzeugers in Ruhestellung im Längsschnitt und
- Fig. 2b: eine dritte Ausführungsform des Einspritzdampferzeugers in Ruhestellung im Längsschnitt.

In Fig. 1 ist zwischen einer Einspritzdüse 3 und einer äußeren Dampfkammerwand bzw. Dampfkammeraußenwand 1 ein breiter Silikonschlauch 4 mit seiner Längsrichtung parallel zur Zylinderachse einer Dampfkammer 2 und mit einer kleineren Achse seines ovalen Querschnitts parallel zum Fahrweg der Einspritzdüse 3 angeordnet. Auf der Düsenseite ist der Schlauch 4 von der Düse 3 andauernd und zur äußeren Schlauchumgebung dampfdicht durchstoßen. Auf der gegenüberliegenden Seite ist er aufgestanzt und mit dieser Öffnung konzentrisch zur Einspritzöffnung an der Dampfkammeraußenwand 1 befestigt.

Der Schlauch 4 kann sich mit seinen beiden Enden zwischen einer Öffnung im Gehäuseboden 5 und einer in der Gehäusedecke 6 befinden. Möglich ist auch eine U-förmige Anordnung des Schlauches mit zwei Öffnungen in der Gehäusedecke 6. In beiden Fällen ist während der Arbeitspausen des Dampferzeugers der zur Kühlung gewünschte, thermisch hervorgerufene Luftzug im Schlauch 4 gewährleistet.

Fährt die Düse 3 in ihre Einspritzstellung, nimmt sie die äußere Schlauchwand mit, der Silikonschlauch 4 wird folglich noch etwas mehr flachgedrückt. Fährt die Düse 3 zurück, weitet sich der Schlauch 4 wieder. Restdampf, der dabei aus der Einspritzöffnung herausströmt, wird von dem Schlauch 4 aufgefangen und nach außen geleitet.

Verwendet man statt des Silikonschlauchs 4 ein unflexibles Rohr, so muß durch dessen äußere Wandöffnung der zylindrische Teil der Düse 3 dampfdicht hin- und hergleiten können.

Hierzu zeigt Fig. 2, daß man die Abdichtung zur äußeren Schlauch- oder Rohrumgebung auch auf den starren Teil des Düsenmechanismus übertragen kann. Gemäß Fig. 2a wird dazu statt des Silikonschlauches ein einteiliges Silikonformteil vorgeschlagen, welches gegenüber dem Schlauch um einen Ansatz 7, der die beweglichen Teile des Düsenmechanismus umschließt, erweitert ist. In Fig. 2b ist dieser Ansatz als ein eigenständiges Teil, ein einseitig geschlossener Rohrstutzen 8 ausgebildet. Dieser Rohrstutzen 8 ist mit seinem geschlossenen Ende an der Düsenhalterung befestigt. Am offenen Ende des Rohrstutzens 8 kann der Silikonschlauch 4 oder ein unflexibles Rohr dampfdicht angekoppelt werden.

## Patentansprüche

1. Einspritzdampferzeuger, bestehend aus einer dickwandigen, beheizten und vorzugsweise zylinderförmig aufrechtstehenden Dampfkammer (2) mit einer außerhalb der Dampfkammer (2) angeordneten und senkrecht zur Zylindermantelwand hin- und herfahrbaren Wasser-Einspritzdüse (3), die sich bei einer Dampfanforderung auf die Dampfkammer (2) zu bewegt und in ihrer Endposition eine Einspritzöffnung in der Dampfkammerwand (1) druckdicht verschließt, durch die in dieser Position zur Dampferzeugung Wasser in die erhitzte Dampfkammer (2) gesprüht wird und die nach der Dampfanforderung wieder in ihre Ausgangsposition zurückfährt,
**dadurch gekennzeichnet,**
**daß** zwischen der Einspritzdüse (3) und der äußeren Dampfkammerwand (1) ein Silikonschlauch (4) mit seiner Längsrichtung senkrecht zur. Bewegungslinie der Einspritzdüse (3) angeordnet wird, der auf der Düsenseite von der Einspritzdüse (3) andauernd und zur äußeren Schlauchumgebung dampfdicht durchstoßen wird und der auf der gegenüberliegenden Seite aufgestanzt und mit dieser Öffnung konzentrisch zur Einspritzöffnung an der äußeren Dampfkammerwand (1) dampfdicht befestigt wird.

2. Einspritzdampferzeuger nach Anspruch 1,
**dadurch gekennzeichnet,**
**daß** der Silikonschlauch (4), der zwischen Einspritzdüse (3) und der äußeren Dampfkammerwand angeordnet ist, mit seinen-Enden in Bereiche geführt wird, in die Restdampfschwaden problemlos abgeführt werden können.

3. Einspritzdampferzeuger nach den Ansprüchen 1 und 2,
**dadurch gekennzeichnet,**
**daß** der Silikonschlauch (4), der zwischen Einspritzdüse (3) und der äußeren Dampfkammerwand angeordnet ist, mit seinem unteren Ende in einen Vorratswassertank, aus dem das zur Dampferzeugung benötigte Einspritzwasser entnommen wird, mündet.

4. Einspritzdampferzeuger nach Anspruch 1,
**dadurch gekennzeichnet,**
**daß** der Schlauch, der zwischen Einspritzdüse (3) und der äußeren Dampfkammerwand angeordnet ist, aus einem anderen hitzebeständigen und flexiblen Material als Silikongummi besteht.

5. Einspritzdampferzeuger, bestehend aus einer dickwandigen, beheizten und vorzugsweise zylinderförmig aufrechtstehenden Dampfkammer (2) mit einer außerhalb der Dampfkammer (2) angeordneten und senkrecht zur Zylindermantelwand hin- und herfahrbaren Wasser-Einspritzdüse (3), die sich bei einer Dampfanforderung auf die Dampfkammer (2) zu bewegt und in ihrer Endposition eine Einspritzöffnung in der Dampfkammerwand (1) druckdicht verschließt, durch die in dieser Position zur Dampferzeugung Wasser in die erhitzte Dampfkammer (2) gesprüht wird und die nach der Dampfanforderung wieder in ihre Ausgangsposition zurückfährt,
**dadurch gekennzeichnet,**
**daß** zwischen der Einspritzdüse (3) und der äußeren Dampfkammerwand ein unflexibles Rohr angeordnet ist, durch dessen äußere Wandöffnung der zylindrische Teil der Einspritzdüse dampfdicht hinund hergleiten kann.

6. Einspritzdampferzeuger nach Anspruch 1,
**dadurch gekennzeichnet,**
**daß** die Abdichtung zur äußeren Schlauch- oder Rohrumgebung am starren Teil des Düsenmechanismus angeordnet ist.

## Claims

1. Steam generator of the injection type, consisting of a thick-walled, heated and preferably cylindrical, upright steam chamber (2) with a water injection nozzle (3) which is arranged outside the steam chamber (2) and can be moved back and forth perpendicularly to the outer wall of the cylinder, which, when steam is required, moves towards the steam chamber (2) and, in its end position, fits in a pressure-tight way into an injection opening in the steam chamber wall (1), through which, in this position, water for steam generation is sprayed into the heated steam chamber (2), and which, when steam is no longer required, returns again to its starting position,
**characterised in that**
between the injection nozzle (3) and the outer wall (1) of the steam chamber is arranged a silicone hose (4) with its longitudinal direction perpendicular to the movement line of the injection nozzle (3), the said hose being permanently penetrated on the nozzle side by the injection nozzle (3) such that the nozzle forms a steam-tight seal against the encircling hose, and on the opposite side, being punched out and attached in a steam-tight way with the said opening concentric to the injection opening in the outer wall (1) of the steam chamber.

2. Steam generator of the injection type according to Claim 1,
**characterised in that**
the silicone hose (4) arranged between the injection nozzle (3) and the outer wall of the steam chamber is positioned with its ends in areas where puffs of residual steam can be discharged without problems.

3. Steam generator of the injection type according to Claims 1 and 2,
**characterised in that**
the lower end of the silicone hose (4) arranged between the injection nozzle (3) and the outer wall of the steam chamber opens into a water storage tank from which the injection water needed for generating steam is drawn.

4. Steam generator of the injection type according to Claim 1,
**characterised in that**
the hose arranged between the injection nozzle (3) and the outer wall of the steam chamber consists of a heat-resistant and flexible material other than silicone rubber.

5. Steam generator of the injection type, consisting of a thick-walled, heated and preferably cylindrical, upright steam chamber (2) with a water injection nozzle (3) which is arranged outside the steam chamber (2) and can be moved back and forth perpendicularly to the outer wall of the cylinder, which, when steam is required, moves towards the steam chamber (2) and, in its end position, fits in a pressure-tight way into an injection opening in the steam chamber wall (1), through which, in this position, water for steam generation is sprayed into the heated steam chamber (2), and which, when steam is no longer required, returns again to its starting position,
**characterised in that**
between the injection nozzle (3) and the outer wall of the steam chamber is arranged a rigid tube, through whose outer wall opening the cylindrical portion of the injection nozzle can slide in and out without leakage of steam.

6. Steam generator of the injection type according to Claim 1,
**characterised in that**
the seal to the outer encircling hose or tube is positioned on the rigid part of the nozzle mechanism.

## Revendications

1. Générateur de vapeur à injection, constitué d'une chambre à vapeur (2) à paroi épaisse, chauffée et, de préférence, se dressant sous une forme cylindrique, avec une buse d'injection d'eau (3) disposée à l'extérieur de la chambre à vapeur (2) et déplaçable en va-et-vient perpendiculairement à la paroi latérale cylindrique, buse d'injection d'eau qui, en présence d'une demande de vapeur, se déplace vers la chambre à vapeur (2) et, dans sa position finale, obture, d'une façon étanche à la pression, une ouverture d'injection pratiquée dans la paroi (1) de la chambre à vapeur, par laquelle, dans ladite position, de l'eau est pulvérisée dans la chambre à vapeur (2) échauffée, en vue de la génération de vapeur, et qui, après la demande de vapeur, revient en arrière jusque dans sa position de départ,
**caractérisé en ce que**,
entre la buse d'injection (3) et la paroi extérieure (1) de la chambre à vapeur, est disposé, perpendiculairement à la ligne de déplacement de la buse d'injection (3) suivant sa direction longitudinale, un tuyau souple en silicone (4) qui, du côté de la buse, est traversé, en permanence et d'une façon étanche à la vapeur vis-à-vis de l'environnement extérieur du tuyau souple, par la buse d'injection (3) et qui, du côté opposé, est perforé et, par cette ouverture, est fixé concentriquement à l'ouverture d'injection, d'une façon étanche à la vapeur, à la paroi extérieure (1) de la chambre à vapeur.

2. Générateur de vapeur à injection selon la revendication 1,
**caractérisé en ce que**
le tuyau souple en silicone (4), qui est disposé entre la buse d'injection (3) et la paroi extérieure de la chambre à vapeur, est, à ses extrémités, dirigé dans des régions dans lesquelles des traînées résiduelles de vapeur peuvent être évacuées sans problème.

3. Générateur de vapeur à injection selon les revendications 1 et 2,
**caractérisé en ce que**
le tuyau souple en silicone (4), qui est disposé entre la buse d'injection (3) et la paroi extérieure de la chambre à vapeur, débouche, par son extrémité inférieure, dans un réservoir de stockage d'eau, duquel est soutirée l'eau d'injection nécessaire pour la génération de vapeur.

4. Générateur de vapeur à injection selon la revendication 1,
**caractérisé en ce que**
le tuyau souple, qui est disposé entre la buse d'injection (3) et la paroi extérieure de la chambre à vapeur, est réalisé en un matériau résistant à la chaleur et souple, autre que du caoutchouc de silicone.

5. Générateur de vapeur à injection, constitué d'une chambre à vapeur (2) à paroi épaisse, chauffée et, de préférence, se dressant sous une forme cylindrique, avec une buse d'injection d'eau (3) disposée à l'extérieur de la chambre à vapeur (2) et déplaçable en va-et-vient perpendiculairement à la paroi latérale cylindrique, buse d'injection d'eau qui, en présence d'une demande de vapeur, se déplace vers la chambre à vapeur (2) et, dans sa position finale, obture, d'une façon étanche à la pression, une ouverture d'injection pratiquée dans la paroi (1) de la chambre à vapeur, par laquelle, dans ladite position, de l'eau est pulvérisée dans la chambre à vapeur (2) échauffée, en vue de la génération de vapeur, et qui, après la demande de vapeur, revient en arrière jusque dans sa position de départ,
**caractérisé en ce que**,
entre la buse d'injection (3) et la paroi extérieure (1) de la chambre à vapeur, est disposé un tube non flexible, à travers l'ouverture de paroi extérieure duquel peut coulisser en va-et-vient, de façon étanche à la vapeur, la partie cylindrique de la buse d'injection.

6. Générateur de vapeur à injection,
**caractérisé en ce que**
l'étanchéité vis-à-vis de l'environnement extérieur du tuyau souple ou du tube est située au niveau de la partie rigide du mécanisme de la buse.
